# FASCICULE DE BREVET EUROPEEN

(11) **EP 1 770 343 B1**
(45) Date de publication et mention de la délivrance du brevet: **26.11.2008**
(21) Numéro de dépôt: 06291424.7
(22) Date de dépôt: 08.09.2006
(51) Int. Cl.: F28D 7/02

(54) **Echangeur thermique cintre**
Gebogener Wärmetauscher
Bended heat exchanger

(30) Priorité: 29.09.2005 FR 0509931
(43) Date de publication de la demande: 04.04.2007
(73) Titulaire: WEVISTA, 59058 Roubaix Cedex 1 (FR)
(72) Inventeur: Lainat, Patrick, 59170 Croix (FR)
(74) Mandataire: Eidelsberg, Olivier Nathan

(56) Documents cités:
- EP-A- 1 033 546
- EP-A- 1 096 131
- EP-A- 1 533 584
- DE-A1- 19 624 937
- US-A- 5 732 688

## Description

La présente invention se rapporte à un échangeur thermique, notamment disposé dans le circuit EGR d'un moteur, notamment diesel, d'un véhicule automobile. Le circuit EGR est disposé entre le collecteur d'échappement et le répartiteur d'admission. Ce circuit EGR permet une recirculation des gaz d'échappement vers l'admission, le mélange dans le cylindre au moment de la combustion étant constitué d'air frais, de gaz d'échappement et d'injection de gasoil, dans le cas d'un moteur diesel. Le pourcentage de gaz d'échappement est régulé par la vanne EGR en fonction des paramètres liés au fonctionnement du moteur.

Ces échangeurs thermiques à disposer dans le compartiment moteur des véhicules sont, en général, constitués d'Une calandre et de plusieurs tubes qui passent à l'intérieur de la calandre. La calandre ou enveloppe est réalisée à partir d'un tube à paroi mince.

Sachant que l'on souhaite de plus en plus implanter des échangeurs thermiques de ce genre dans les compartiments moteurs des véhicules automobiles, pour pouvoir recycler plus de gaz d'échappement et diminuer toujours plus les rejets de gaz polluants notamment NOX, on a besoin d'échangeurs thermiques de performances de plus en plus grandes. Sachant que le compartiment moteur reste, lui, d'une dimension habituelle, on est amené à vouloir cintrer l'échangeur de chaleur et, notamment, la calandre et les tubes qui se trouvent à l'intérieur, de l'échangeur thermique.

Lorsque l'on veut cintrer un tel échangeur thermique, il convient dans un premier temps, de contrer l'enveloppe, notamment au niveau d'une zone réalisée en forme de soufflet pour faciliter le cintrage et également les tubes qui se trouvent à l'intérieur. Or, au niveau du coude de cintrage, les tubes à l'intérieur n'auront pas tous la même courbure et auront donc chacun des longueurs différentes, de sorte qu'il est difficile de repérer les différents tubes, de les assembler, de les souder après mise en forme, etc.

La présente invention vise à surmonter les inconvénients de l'art antérieur en proposant un nouvel échangeur thermique de type EGR qui peut être cintré facilement et notamment dans lequel on peut cintrer facilement les tubes intérieurs de l'échangeur bien qu'il y en ait plusieurs, ce qui dans le cas de l'art antérieur entraîne des difficultés de mise en oeuvre liées aux différences de longueur, de courbure et de position des différents tubes au niveau du cintrage.

Un échangeur thermique représentant l'art antérieur le plus proche est connu du document DE 196 249 37 A1.

Suivant l'invention, un échangeur thermique est tel que défini à la revendication 1.

En prévoyant ainsi de disposer les tubes à l'intérieur de la calandre en les torsardant les uns les autres pour obtenir un toron, on s'assure que les tubes intérieurs ont tous une longueur sensiblement égale après avoir été cintrés et ainsi l'échangeur thermique dans son ensemble est simple à fabriquer, notamment l'étape de soudure de l'ensemble qui est facilitée par le fait que chaque tube du faisceau de tubes en toron a à peu prés la même dimension que les autres tubes. Si, au contraire, on partait d'un échangeur thermique ayant des tubes parallèles les uns aux autres mais qui ne sont pas torsardés les uns dans les autres, lorsque l'on cintre l'ensemble, les tubes les plus longs à l'extérieur du cintrage ont une plus grande longueur cintrée que ceux à l'intérieur du coude de cintrage et il est par conséquent plus compliqué de les repérer et de les souder. Suivant l'invention, au contraire, chaque tube a à peu prés la même longueur dans le toron et c'est le toron dans son ensemble qu'il est plus facile de fixer à la calandre.

Des perfectionnements font l'objet des sous revendications 2 à 6.

Aux dessins, il est représenté un mode de réalisation de l'invention, donné uniquement à titre d'exemple.

Aux dessins :
La figure 1 représente un tube ondulé intérieur unique qui n'a pas encore été cintré.
La figure 2 représente l'enveloppe d'un échangeur suivant l'invention qui n'a pas encore été cintré.
La figure 3 représente un assemblage de plusieurs tubes comme représentés à la figure 1 agencés en la forme d'un toron.
La figure 4 représente l'enveloppe de la figure 2 qui a été cintrée et dans laquelle passe le toron de tubes cintré.

A la figure 1 il est représenté un tube dit "corrugé" classique que l'on trouve habituellement dans les échangeurs thermiques EGR. Ce tube est formé par déformation hélicoïdale d'un tube lisse en acier inox austénitique de 0,5 mm. A la figure 2, il est représenté une calandre 2 ou enveloppe extérieur d'un échangeur thermique EGR. Cette enveloppe est réalisée en acier inoxydable austénitique. Son épaisseur est comprise entre 0,5 et 0, 8mm. Elle comporte une section 3 ondulée en forme de soufflet, section 3 au niveau de laquelle un cintrage va être réalisé, par exemple comme représenté à la figure 4. Cependant, la calandre peut aussi ne pas comporter d'ondulation et être lise au niveau du cintrage. Plusieurs tubes, par exemple cinq tubes, tels que le tube 1, vont passer à l'intérieur de la calandre 2 représentée à la figure 2. Cependant, pour pouvoir cintrer et fixer facilement ce faisceau de cinq tubes à l'intérieur de la calandre 2 à l'état cintré, on dispose les tubes 1 en un toron4, comme représenté à la figure 3. ainsi, au niveau du coude 5 du cintrage, les tubes du toron ont à peu prés tous la même courbure et, par conséquent, il n'apparaît pas de grande variation de longueur des tubes aux deux extrémités 6 et 7, de sorte que leur fixation aux extrémités 8 et 9 de la calandre 2 ne posera pas autant de difficulté que si les tubes étaient disposés parallèlement les uns aux autres sans être en toron. Dans le circuit EGR cintré final, le toron de cinq tubes passe à l'intérieur de la calandre représentée à la figure 4.

## Revendications

1. Echangeur thermique, notamment disposé dans un cicuit EGR entre le collecteur d'échappement et le répartiteur d'admission d'un moteur diesel, comportant une calandre (2) extérieure et une pluralité de tubes (1) s'étendant parallèlement les uns aux autres à l'intérieur de la calandre, au moins un toron (4) de tubes étant formé avec au moins une partie de la pluralité de tubes passant à l'intérieur de la calandre, et **caractérisé en ce que** la paroi de la calandre présente une ou plusieurs zones ondulées en forme de soufflet à l'endroit où l'échangeur doit être cintré.

2. Echangeur suivant la revendication 1, **caractérisé en ce que** l'enveloppe ou calandre (2) est réalisée à partir d'un tube à paroi mince.

3. Echangeur suivant la revendication 1 ou 2, **caractérisé en ce que** les tubes sont réalisés en un matériau suffisamment souple pour donner une forme aux tubes sans machine ou outillage spécifique.

4. Echangeur suivant l'une des revendications 1 à 3, **caractérisé en ce que** chaque tube intérieur est ondulé, en étant obtenu notamment par déformation hélicoïdale d'un tube lisse.

5. Echangeur suivant l'une des revendications 1 à 4, **caractérisé en ce que** les tubes intérieurs sont en acier inoxydable austénitique bas carbone.

6. Echangeur suivant l'une des revendications 1 à 5, **caractérisé en ce que** les tubes intérieurs ont une épaisseur comprise entre 0,3 et 0,8 mm.

7. Circuit EGR d'un moteur de véhicule, notamment diesel, disposé entre le collecteur et une vanne EGR comportant un échangeur suivant l'une des revendications précédentes.

## Claims

1. Thermal exchanger, notably located in an EGR (exhaust gas recirculation) circuit between the exhaust manifold and the intake distributor of a diesel motor, including an external radiator (2) and a plurality of tubes (1) stretching one parallel to the other inside the radiator, at least one strand (4) of tubes being formed with at least one part of the plurality of tubes passing inside the radiator and **characterised in that** the wall of the radiator has one or several corrugated areas in the shape of bellows at the place where the exchanger should be bent.

2. Exchanger according to claim 1, **characterised in that** the casing or radiator (2) is made from a thin-walled tube.

3. Exchanger according to claims 1 or 2, **characterised in that** the tubes are made from a material sufficiently supple to shape the tubes without machines or specific tools.

4. Exchanger according to any of claims 1 to 3, **characterised in that** each internal tube is corrugated and notably achieved by helical distortion of a smooth tube.

5. Exchanger according to any of claims 1 to 4, **characterised in that** the internal tubes are made from low carbon, austentic stainless steel.

6. Exchanger according to any of claims 1 to 5, **characterised in that** the internal tubes have an inclusive thickness of between 0.3mm and 0.8mm.

7. EGR Circuit of a vehicle motor, particularly a diesel one, located between the manifold and an EGR gate comprising an exchanger according to any of the previous claims.

## Patentansprüche

1. Wärmetauscher, der insbesondere in einer AGR-Leitung zwischen dem Abgassammelbehälter und dem Einspritzverteiler eines Dieselmotors angeordnet ist, der einen äußeren Kühlergrill (2) und eine Mehrzahl von Rohren (1), die sich parallel zueinander im Inneren des Kühlergrills erstrecken, wobei mindestens ein Rohrstrang (4) mit mindestens einem Teil der im Inneren des Kühlergrills verlaufenden Mehrzahl von Rohren ausgebildet ist, umfasst und **dadurch gekennzeichnet ist, dass** die Kühlergrillwand eine oder mehrere gewellte Zonen in der Form eines Faltenbalgs an der Stelle, an der der Tauscher gebogen werden muß, aufweist.

2. Tauscher nach Anspruch 1, **dadurch gekennzeichnet, dass** die Hülle oder der Kühlergrill (2) aus einem dünnwandigen Rohr hergestellt ist.

3. Tauscher nach Anspruch 1 oder 2, **dadurch gekennzeichnet, dass** die Rohre aus einem ausreichend weichen Material, um den Rohren ohne spezielles Werkzeug oder spezielle Ausrüstung eine Form zu geben, hergestellt sind.

4. Tauscher nach einem der Ansprüche 1 bis 3, **dadurch gekennzeichnet, dass** jedes Innenrohr gewellt ist, insbesondere durch schraubenförmige Verformung eines glatten Rohrs.

5. Tauscher nach einem der Ansprüche 1 bis 4, **dadurch gekennzeichnet, dass** die Innenrohre aus rostfreiem austenitischem kohlenstoffarmem Stahl sind.

6. Tauscher nach einem der Ansprüche 1 bis 5, **dadurch gekennzeichnet, dass** die Innenrohre eine zwischen 0,3 und 0,8 mm liegende Dicke aufweisen.

7. AGR-Leitung eines Kraftfahrzeugmotors, insbesondere Dieselmotors, die zwischen dem Sammelbehälter und einem AGR-Ventil angebracht ist und einen Tauscher nach einem der vorhergehenden Ansprüche umfaßt.
